# EUROPÄISCHE PATENTANMELDUNG

(11) **EP 2 562 430 A1**
(43) Veröffentlichungstag der Anmeldung: **27.02.2013**
(21) Anmeldenummer: 11178656.2
(22) Anmeldetag: 24.08.2011
(51) Int. Cl.: F04D 29/70, F01D 25/00, B08B 3/02, B08B 9/032

(54) **Verfahren zum Waschen eines Axialverdichters**

(71) Anmelder: Siemens Aktiengesellschaft, 80333 München (DE)
(72) Erfinder: Andiek, Dennis, 45481 Mülheim an der Ruhr (DE); Engler, Thorsten, 47447 Moers (DE); Grewe, Claus, 45359 Essen (DE); Lüttenberg, Andreas, 45289 Essen (DE); Savilius, Nicolas, 45359 Essen (DE); Scheidtmann, Wilhelm, 58644 Iserlohn (DE); Schneider, Oliver, 46487 Wesel (DE); Vonnemann, Bernd, 45968 Gladbeck (DE)

(57) **Zusammenfassung**

Die Erfindung betrifft ein Verfahren zum Waschen eines axial durchströmbaren Verdichters (18), bei dem in einen Verdichterkanal (25) eine Reinigungsflüssigkeit durch in einer Kanalwand (42) des Verdichterkanals (25) oder in den Verdichterschaufeln (27) angeordnete Öffnungen eingespritzt werden. Um unterschiedliche Bereiche des Verdichterkanals (25) von Effizienz mindernden Ablagerungen zu befreien, ist vorgesehen, dass die Eindringtiefe der eingespritzten Reinigungsflüssigkeit variiert.

## Beschreibung

Die Erfindung betrifft ein Verfahren zum Waschen eines axial durchströmbaren Verdichters, bei dem in einen Verdichterkanal des Verdichters eine Reinigungsflüssigkeit durch in der Kanalwand oder in den Verdichterschaufeln angeordneten Öffnungen eingespritzt wird.

Trotz der Verwendung von Filtern im Ansaugtrakt von Gasturbinen führt die von den Verdichtern angesaugte Luft Schwebeteilchen und Partikel mit, so dass im fortgesetzten Betrieb die Verdichter von Gasturbinen verschmutzen. Im Detail lagern sich die Schwebeteilchen und Partikel an den Verdichterschaufeln und an der den Verdichterkanal begrenzenden Kanalwand ab. Diese Ablagerungen beeinträchtigen die Aerodynamik des Verdichters und führen somit zu einem verminderten Verdichterwirkungsgrad. Um diese Ablagerungen weitestgehend zu entfernen, wird - entweder während des Betriebs der Gasturbine als Online-Wäsche oder nach dem Betrieb als Offline-Wäsche - eine Reinigungsflüssigkeit stromauf des Verdichtereingangs eingebracht. Die Reinigungsflüssigkeit wird zumeist über Düsen eingespritzt, wodurch sich ein Nebel von kleinen Tropfen bildet. Diese Tropfen treffen dann auf die Verdichterschaufeln bzw. auf die Kanalwände und waschen die Ablagerungen weitestgehend fort.

Zudem ist es aus der US 6,659,715 bekannt, die Reinigungsflüssigkeit durch im Verdichterkanal angeordnete Düsen einzubringen.

Die während der Online-Wäsche eingebrachten Reinigungstropfen verdampfen jedoch aufgrund der beim Verdichtungsprozess der angesaugten Luft auftretenden Erwärmung, ohne dass diese ihre Reinigungswirkung vollständig entfalten können.

Aus diesem Grund existiert das Bestreben, ein Verfahren zum Waschen eines axial durchströmbaren Verdichters anzugeben, mit dem besonders effizient der Verdichterkanal zumindest teilweise von Ablagerungen befreit werden kann.

Die vorgenannte Aufgabe wird mit einem Verfahren gemäß den Merkmalen des Anspruchs 1 gelöst. Vorteilhafte Ausgestaltungen und weitere Merkmale sind in den Unteransprüchen angegeben. Dabei sind die in den Unteransprüchen angegebenen Ausführungsformen in beliebiger Weise miteinander kombinierbar.

Der Erfindung liegt die Erkenntnis zugrunde, dass die Reinigungswirkung der Tropfen auch stark von dem Ort abhängig ist, an dem sie in den Verdichterkanal eingebracht werden. Von den Düsen weiter entfernt liegende Bereiche des Verdichterkanals werden weniger gereinigt als nahe den Düsen liegende Bereiche. Hier setzt die Erfindung an. Um auch weiter von den Düsen entfernt liegende Orte des Verdichterkanals reinigen zu können, ohne dass eine konstruktive Veränderung bestehender Anordnungen von Reinigungsdüsen erforderlich ist, wird vorgeschlagen, dass die Eindringtiefe der eingespritzten Reinigungsflüssigkeit variiert. Vorzugsweise wird dies erreicht, in dem der Versorgungsdruck der Reinigungsflüssigkeit zeitlich variiert. Durch die Variation des Versorgungsdrucks ist es möglich, selbst bei einer Onlinewäsche von den Einspritzdüsen weiter entfernt liegende Bereiche des Verdichterkanals zu erreichen. Dabei können die Düsen entweder als Vollstrahl oder als Fächerstrahl die Reinigungsflüssigkeit in den Verdichterkanal einbringen. Versorgungsdrücke von 10 bar bis 2000 bar sind mit herkömmlichen Düsen möglich, so dass selbst bei den hohen Strömungsgeschwindigkeiten von Verdichtern stationärer Gasturbinen auch die Einspritzrichtung der Reinigungsflüssigkeit eine der Strömungsrichtung im Verdichter entgegengesetzte Komponente aufweisen kann. Es ist somit also möglich, nicht nur stromab der Düsen gelegene Bereiche des Verdichterkanals zu reinigen, sondern auch stromauf gelegene Bereiche, jeweils bezogen auf die Hauptströmungsrichtung der angesaugten Luft im Verdichterkanal und auf den Eindüsort. Mit Hilfe von herkömmlichen Düsen lassen sich Düsenaustrittsgeschwindigkeiten von 100 m/s bis 295 m/s erreichen, beispielsweise bei einem Düsendurchmesser von 0,4 mm und einem ausgespritzten Volumen von 2,2 1/min.

Mit Hilfe des erfindungsgemäßen Verfahrens kann während des Reinigungsvorgangs die gesamte radiale Höhe des Strömungskanals von den Tropfen erreicht werden, wodurch der Verdichter effizient gereinigt wird. Es ist somit nicht erforderlich, dass für eine gewünschte - in Bezug auf die Gasturbine radiale - Eindringtiefe eine separate Gruppe von Düsen vorgesehen ist. Es hat sich gezeigt, dass ein axialer Verdichter einer stationären Gasturbine, in dem häufig mehr als 15 Verdichterstufen vorhanden sind, durch das Anordnen von lediglich zwei Düsen-Kränzen mit jeweils einer Vielzahl von entlang des Umfangs verteilten Düsen über die gesamte axiale Länge des Verdichterkanals gereinigt werden kann. Es ist somit nicht erforderlich, dass für jede Verdichterstufe ein eigener Kranz von Reinigungsdüsen zum Einbringen der Reinigungsflüssigkeit in den Verdichterkanal vorgesehen sein muss.

Besonders bevorzugt ist die Variante, bei der der Druck während des Waschvorgangs systematisch variiert wird, also zwischen einem Druckmaximum und einem Druckminimum periodisch schwankt.

Weitere Vorteile und Merkmale der Erfindung werden anhand eines in der nachfolgenden Figurenbeschreibung aufgeführten Ausführungsbeispiels näher erläutert. Es zeigen:
- Figur 1: einen Längsteilquerschnitt durch eine stationäre Gasturbine.

Figur 1 zeigt eine stationäre Gasturbine 10 in einem Längsteilschnitt. Die Gasturbine 10 weist im Innern einen um eine Rotationsachse 12 drehgelagerten Rotor 14 auf, der auch als Turbinenläufer bezeichnet wird. Entlang des Rotors 14 folgen aufeinander ein Ansauggehäuse 16, ein axialer Verdichter 18, eine torusartige Ringbrennkammer 20 mit mehreren rotationssymmetrisch zueinander angeordneten Brennern 22, eine Turbineneinheit 24 und ein Abgasgehäuse 26.

Der Verdichter 18 umfasst einen ringförmig ausgebildeten Verdichterkanal 25 mit darin kaskadisch aufeinanderfolgenden Verdichterstufen aus Laufschaufel- und Leitschaufelkränzen. Die am Rotor 14 angeordneten Verdichterschaufeln 27 liegen mit ihren frei endenden Schaufelblattspitzen 29 einer äußeren Kanalwand 42 des Verdichterkanals 25 gegenüber. Weitere Verdichterschaufeln 27 sind als Leitschaufeln an einem Leitschaufelträger befestigt. Der Verdichterkanal 25 mündet über einen Verdichterausgangsdiffusor 36 in einem Plenum 38. Darin ist die Ringbrennkammer 20 mit ihrem Verbrennungsraum 28 vorgesehen, der mit einem ringförmigen Heißgaskanal 30 der Turbineneinheit 24 kommuniziert. In der Turbineneinheit 24 sind vier hintereinander geschaltete Turbinenstufen 32 angeordnet. Am Rotor 14 ist ein Generator oder eine Arbeitsmaschine (jeweils nicht dargestellt) angekoppelt.

Im Betrieb der Gasturbine 10 saugt der Verdichter 18 durch das Ansauggehäuse 16 als zu verdichtendes Medium Umgebungsluft 34 an und verdichtet diese. Die verdichtete Luft wird durch den Verdichterausgangsdiffusor 36 in das Plenum 38 geführt, von wo aus es in die Brenner 22 einströmt. Über die Brenner 22 gelangt auch Brennstoff in den Verbrennungsraum 28. Dort wird der Brennstoff unter Zugabe der verdichteten Luft zu einem Heißgas M verbrannt. Das Heißgas M strömt anschließend in den Heißgaskanal 30, wo es sich arbeitsleistend an den Turbinenschaufeln der Turbineneinheit 24 entspannt. Die währenddessen freigesetzte Energie wird vom Rotor 14 aufgenommen und einerseits zum Antrieb des Verdichters 18 und andererseits zum Antrieb einer Arbeitsmaschine oder elektrischen Generators genutzt.

An den beiden mit dem Bezugszeichen 40 gekennzeichneten Stellen sind in der Kanalwand 42 über den Umfang des Verdichterkanals 25 gleichmäßig verteilt und in großer Anzahl (mehrere Dutzend) angeordnete Reinigungsdüsen (nicht dargestellt) angesiedelt. Jeder Kranz aus Reinigungsdüsen ist mit einer Versorgungsleitung verbunden, über die ein Reinigungsmittel, zumeist Wasser und/oder ein Ester, den Düsen des betreffenden Kranzes zugeführt werden kann. Die Düsen sind derartig angeordnet, dass diese das Reinigungsmittel jeweils in Pfeilrichtung 43 in den Verdichterkanal 25 einbringen können. Der in der Figur 1 weiter links angesiedelte Kranz aus Reinigungsdüsen spritzt so in eine Richtung in den Verdichterkanal 25 ein, dass diese eine Strömungskomponente aufweist, welche der Hauptströmungsrichtung (von links nach rechts) des im Verdichterkanal 25 strömenden verdichteten Mediums entgegengesetzt ist. Für den weiter rechts in Figur 1 angedeuteten Kranz aus Reinigungsdüsen erfolgt in die Einspritzung der Reinigungsflüssigkeit nahezu radial. Sie ist lediglich geringfügig gegenüber der Radialrichtung in Hauptströmungsrichtung geneigt. Die an den Positionen 40 angesiedelten Reinigungsdüsen können mit einem flüssigen Reinigungsmittel versorgt werden, dessen Druck während der Durchführung des Waschvorgangs variiert. Damit wird erreicht, dass die über die Düsen eingespritzten Tropfen mal weniger tief, mal tiefer in den Verdichterkanal 25 eindringen und unterschiedliche Bereiche erreichen. Mithin können auf unterschiedlichen Radien liegende Bereiche des Verdichterkanals 25 mit ein- und derselben Düse (Düsenanordnung) von Ablagerungen befreit werden, die sich während des üblichen Betriebs auf den Verdichterschaufeln 27 oder an den Kanalwänden 42 bilden. Durch die Variation des Versorgungsdrucks der eingespritzten Reinigungsflüssigkeit können auf weitere Reinigungsdüsen, beispielsweise an der nabenseitigen Begrenzung des Verdichterkanals 25, verzichtet werden.

Ingesamt betrifft die Erfindung somit ein Verfahren zum Waschen eines axial durchströmbaren Verdichters 18, bei dem in einen Verdichterkanal 25 eine Reinigungsflüssigkeit durch in einer Kanalwand 42 des Verdichterkanals 25 oder in den Verdichterschaufeln 27 angeordnete Öffnungen eingespritzt werden. Um unterschiedliche Bereiche des Verdichterkanals 25 von Effizienz mindernden Ablagerungen zu befreien, ist vorgesehen, dass die Eindringtiefe der eingespritzten Reinigungsflüssigkeit variiert.

## Patentansprüche

1. Verfahren zum Waschen eines axial durchströmbaren Verdichters (18),
bei dem in einen Verdichterkanal (25) des Verdichters (18) eine Reinigungsflüssigkeit durch in einer Kanalwand (42) des Verdichterkanals (25) oder in Verdichterschaufeln (27) angeordnete Öffnungen eingespritzt werden,
**dadurch gekennzeichnet,**
**dass** die Eindringtiefe der eingespritzten Reinigungsflüssigkeit variiert.

2. Verfahren nach Anspruch 1,
bei dem der Versorgungsdruck der Reinigungsflüssigkeit variiert.

3. Verfahren nach Anspruch 1 oder 2,
bei dem der Versorgungsdruck pulsiert.

4. Verfahren nach Anspruch 1, 2 oder 3,
bei dem die Einspritzrichtung der Reinigungsflüssigkeit eine der Hauptströmungsrichtung im Verdichter (18) entgegengesetzte Komponente aufweist.
